# EUROPÄISCHE PATENTSCHRIFT

(11) **EP 1 784 287 B1**
(45) Veröffentlichungstag und Bekanntmachung des Hinweises auf die Patenterteilung: **15.09.2010**
(21) Anmeldenummer: 05768006.8
(22) Anmeldetag: 23.06.2005
(51) Int. Cl.: B25F 5/02

(54) **WECHSELHANDWERKZEUGAKKUEINHEIT, HANDWERKZEUGMASCHINE UND LADEVORRICHTUNG**
REMOVABLE HAND TOOL BATTERY UNIT, MANUAL MACHINE TOOL, AND CHARGING DEVICE
BATTERIE AMOVIBLE D'OUTIL PORTATIF, MACHINE-OUTIL PORTATIVE ET DISPOSITIF DE CHARGE

(30) Priorität: 24.08.2004 DE 102004040922
(43) Veröffentlichungstag der Anmeldung: 16.05.2007
(62) Teilanmeldung aus: 10151218.4
(73) Patentinhaber: ROBERT BOSCH GMBH, 70442 Stuttgart (DE)
(72) Erfinder: FUCHS, Rudolf, 73765 Neuhausen (DE)
(86) Internationale Anmeldenummer: PCT/EP2005/052928
(87) Internationale Veröffentlichungsnummer: WO 2006/021468

(56) Entgegenhaltungen:
- EP-A- 0 951 127
- DE-A1- 10 107 697

## Beschreibung

### Stand der Technik

Die Erfindung geht insbesondere aus von einer Wechselhandwerkzeugakkueinheit, gemäß dem Oberbegriff des Anspruchs 1, die zur lösbaren Verbindung mit einer Handwerkzeugmaschine vorgesehen ist.

Eine solche Welchselhandwerkzeugakkueinheit ist aus DE 101 07 697 A1 bekannt.

EP 951127 A2 beschreibt eine Handwerkzeugmaschine mit einer fest integrierten Batterieeinheit. Zum Laden der Batterieeinheit wird die Handwerkzeugmaschine mit der integrierten Batterieeinheit auf einem Ladegerät abgelegt.

### Vorteile der Erfindung

Die lösung dieser Aufgabe erfolgt durch eine Wechselhandwerkzeugakkueinheit gemäß Anspruch 1 mit einer Kopplungseinheit zum Beladen derselben.

Es wird vorgeschlagen, dass die Kopplungseinheit zum Beladen der Wechselhandwerkzeugakkueinheit im montierten Zustand an einer Handwerkzeugmaschine vorgesehen ist. Unter dem Begriff "vorgesehen" soll in diesem Zusammenhang insbesondere entsprechend ausgelegt und/oder ausgestattet verstanden werden.

Durch die erfindungsgemäße Lösung kann die Wechselhandwerkzeugakkueinheit komfortabel zwischengeladen werden, ohne dass diese von der Handwerkzeugmaschine entfernt werden muss. Dennoch kann diese bei einem Dauerbetrieb der Handwerkzeugmaschine gegen eine andere bereits beladene Wechselhandwerkzeugakkueinheit einfach ausgewechselt werden. Die erfindungsgemäße Lösung bietet sich grundsätzlich bei sämtlichen, dem Fachmann als sinnvoll erscheinenden Wechselhandwerkzeugakkueinheiten an, jedoch besonders vorteilhaft bei Wechselhandwerkzeugakkueinheiten, deren Ladekapazität zumindest im Wesentlichen unabhängig davon ist, ob die Wechselhandwerkzeugakkueinheit vor einem Beladen stets vollständig entleert wurde und damit keinen so genannten "Memory Effekt" aufweist, wie beispielsweise bei auf einer Lithium-Ionentechnik basierenden Wechselhandwerkzeugakkueinheiten usw.

Die Kopplungseinheit kann hierzu entweder in einem Bereich angeordnet sein, der auch bei montiertem Zustand der Wechselhandwerkzeugakkueinheit an der Handwerkzeugmaschine direkt zugänglich bzw. kontaktierbar ist, und/oder kann auch in einem verdeckten Bereich angeordnet und für eine berührungslose Energieübertragung ausgelegt sein.

Ferner wird eine Handwerkzeugmaschine mit einem Aufnahmebereich für eine Wechselhandwerkzeugakkueinheit vorgeschlagen, die eine Kopplungseinheit aufweist, die zum Beladen der Wechselhandwerkzeugakkueinheit vorgesehen ist, wodurch ebenfalls wie bei der vorgeschlagenen Wechselhandwerkzeugakkueinheit ein komfortables Zwischenbeladen erreicht werden kann. Die Kopplungseinheit kann dabei wiederum in einem Bereich angeordnet sein, der trotz des montierten Zustands der Wechselhandwerkzeugakkueinheit direkt zugänglich bzw. kontaktierbar ist, und/oder kann auch in einem verdeckten Bereich angeordnet und für eine berührungslose Energieübertragung ausgelegt sein.

Die Kopplungseinheit kann in verschiedenen, dem Fachmann als sinnvoll erscheinenden Bereichen angeordnet sein, beispielsweise in einem hinteren, einem Werkzeugaufnahmebereich abgewandten Bereich oder vorteilhaft in einem vorderen, einem Werkzeugaufnahmebereich zugewandten Bereich. Dabei soll unter "zugewandt" verstanden werden, dass die Kopplungseinheit dem Werkzeugaufnahmebereich zumindest näher ist, als einem dem Aufnahmebereich abgewandten Ende der Handwerkzeugmaschine. Durch eine entsprechende Anordnung kann ein besonders komfortables Ankoppeln der Handwerkzeugmaschine an eine Ladevorrichtung, insbesondere in Bearbeitungsrichtung erreicht werden.

Es wird vorgeschlagen, dass die Wechselhandwerkzeugakkueinheit und/oder die Handwerkzeugmaschine, die im Nachfolgenden unter dem Oberbegriff Handwerkzeugeinheit zusammengefasst sind, ein Abdeckmittel aufweist, das zur Abdeckung der Kopplungseinheit vorgesehen ist. Die Kopplungseinheit wird dadurch vorteilhaft vor einer Verschmutzung und vor Beschädigungen geschützt.

Ist die Kopplungseinheit für eine berührungslose Energieübertragung vorgesehen, kann das Abdeckmittel unbeweglich ausgeführt sein und kann vorteilhaft mit einem anderen Funktionsmittel, wie beispielsweise mit einem Gehäuseteil, einstückig ausgeführt werden. Ist jedoch die Kopplungseinheit für eine Energieübertragung über einen mechanischen Kontakt vorgesehen, kann eine besonders komfortable Betätigung des Abdeckmittels erreicht werden, wenn dieses bewegbar gelagert ist, beispielsweise schwenkbar und/oder verschiebbar. Alternativ zu einer bewegbaren Lagerung wäre jedoch auch denkbar, dass das Abdeckmittel lösbar mit der Handwerkzeugeinheit verbunden ist.

Ist das Abdeckmittel sowohl in seiner Abdeckstellung als auch in seiner Freigabestellung verliersicher an der Handwerkzeugeinheit gehalten, kann ein Verlieren des Abdeckmittels, insbesondere bei einem Aufladevorgang sicher vermieden werden.

Ist das Abdeckmittel zur selbsttätigen Bewegung in seine Freigabestellung bei einem Ankoppelvorgang an eine Ladevorrichtung vorgesehen, können zusätzliche Handgriffe von einem Bediener vermieden und der Komfort kann weiter gesteigert werden.

Ferner wird eine Ladevorrichtung mit einer Kopplungseinheit vorgeschlagen, die zur Korrespondenz mit wenigstens einer Kopplungseinheit einer erfindungsgemäßen Handwerkzeugeinheit vorgesehen ist, und die insbesondere als Ständer für die Handwerkzeugmaschine ausgebildet ist. Dabei soll unter dem Begriff "Ständer" insbesondere zum Ausdruck gebracht werden, dass die Handwerkzeugmaschine an ihrem Handgriff gehalten in die Ladevorrichtung zum Beladen positioniert und in der Ladevorrichtung positioniert über ihren zumindest im Wesentlichen frei zugänglichen Handgriff wieder entnommen werden kann. Weist die Ladevorrichtung einen Aufnahmebereich auf, in den die Handwerkzeugmaschine zumindest im Wesentlichen in Bearbeitungsrichtung derselben positionierbar, insbesondere eingesteckt ist, kann wiederum der Komfort gesteigert werden, und zwar insbesondere aufgrund dessen, weil die Handwerkzeugmaschine grundsätzlich von ihrer Gestalt zur Bewegung in ihrer Bearbeitungsrichtung ausgelegt ist. Es ist jedoch auch denkbar, dass die Handwerkzeugmaschine dazu vorgesehen, d.h. ausgelegt und/oder ausgestattet ist, in eine von der Bearbeitungsrichtung abweichenden Richtung in die Ladevorrichtung eingesteckt zu werden.

Zudem wird vorgeschlagen, dass die Ladevorrichtung neben einem Aufnahmebereich für eine erfindungsgemäße Handwerkzeugmaschine zumindest einen Aufnahmebereich für eine Wechselhandwerkzeugakkueinheit aufweist, wodurch stets eine Wechselhandwerkzeugakkueinheit während dem Betrieb der Handwerkzeugmaschine mit einer anderen Wechselhandwerkzeugakkueinheit parallel geladen werden kann, so dass stets, insbesondere auch bei einem Dauerbetrieb, eine Energieversorgung gewährleistet ist.

### Zeichnung

Weitere Vorteile ergeben sich aus der folgenden Zeichnungsbeschreibung. In der Zeichnung ist ein Ausführungsbeispiel der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: einen ersten Schnitt durch eine Ladevorrich- tung im Bereich einer eingesteckten Handwerk- zeugmaschine,
- Fig. 2: einen zweiten Schnitt durch die Ladevorrich- tung im Bereich einer eingesteckten Wechsel- handwerkzeugakkueinheit und
- Fig. 3: die Ladevorrichtung von oben ohne Handwerk- zeugmaschine und ohne Wechselhandwerkzeugakku- einheit.

### Beschreibung des Ausführungsbeispiels

Figur 1 zeigt eine von einer pistolenförmigen Akkubohrmaschine gebildete Handwerkzeugmaschine 14. An einer Handgriffunterseite ist an der Handwerkzeugmaschine 14 in einem entsprechenden Aufnahmebereich 44 eine Wechselhandwerkzeugakkueinheit 10a montiert.

Die Handwerkzeugmaschine 14 weist in einem vorderen, einem Werkzeugaufnahmebereich 18 zugewandten Bereich eine von Ladekontakten gebildete Kopplungseinheit 16 auf, die zum Beladen der Wechselhandwerkzeugakkueinheit 10a vorgesehen ist. Zum Beladen der Wechselhandwerkzeugakkueinheit 10a kann die Handwerkzeugmaschine 14, an ihrem Handgriff gehalten, in deren Bearbeitungsrichtung 32 in einen Aufnahmebereich 30 einer als Ständer ausgebildeten Ladevorrichtung 24 eingesteckt werden. Der Aufnahmebereich 30 umfasst einen Aufnahmebereich 38 für ein Werkzeug 40 der Handwerkzeugmaschine 14, so dass diese gemeinsam mit dem Werkzeug 40 in den Aufnahmebereich 30 eingesteckt werden kann, ohne dass das Werkzeug 40 entfernt werden muss.

Die Kopplungseinheit 16 ist während des Betriebs der Handwerkzeugmaschine 14 durch ein von einem Schieber gebildetes, bewegbar gelagertes Abdeckmittel 22 abgedeckt, das beim Einstecken der Handwerkzeugmaschine 14 in den Aufnahmebereich 30 der Ladevorrichtung 24 an einen nicht näher dargestellten Anschlag der Ladevorrichtung zur Anlage kommt und durch die Einsteckbewegung der Handwerkzeugmaschine 14 selbsttätig bzw. automatisch in seine Freigabestellung nach hinten, entgegen der Bearbeitungsrichtung 32 gegen ein Federelement 36 verschoben wird, so dass die Kopplungseinheit 16 mit einer korrespondierenden Kopplungseinheit 28 der Ladevorrichtung 24 in Kontakt kommen kann. Im in die Ladevorrichtung 24 eingesteckten Zustand ist der Handgriff der Handwerkzeugmaschine 14 frei zugänglich, so dass diese komfortabel wieder aus der Ladevorrichtung 24, am Handgriff gehalten, herausgezogen werden kann. Beim Herausziehen wird das Abdeckmittel 22 durch das Federelement 36 wieder in seine Abdeckstellung nach vorne in Bearbeitungsrichtung 32 verschoben. Das Abdeckmittel 22 ist sowohl in seiner Abdeckstellung als auch in seiner Freigabestellung verliersicher an der Handwerkzeugmaschine 14 gehalten. Zusätzlich oder alternativ zu der Kopplungseinheit 16 könnte die Handwerkzeugmaschine 14 auch eine dauerhaft verdeckte, beispielsweise unter dem Gehäuse der Handwerkzeugmaschine 14 angeordnete Kopplungseinheit 48 aufweisen, die zur berührungslosen Energieübertragung vorgesehen und in Figur 1 nur gestrichelt angedeutet ist.

Die Wechselhandwerkzeugakkueinheit 10a weist ferner eine Kopplungseinheit 12a auf, die dazu vorgesehen ist, die Wechselhandwerkzeugakkueinheit 10a zu beladen, während dieselbe an der Handwerkzeugmaschine 14 montiert ist. Die Kopplungseinheit 12a ist im Bodenbereich, in einem in Bearbeitungsrichtung 32 weisenden vorderen Bereich der Wechselhandwerkzeugakkueinheit 10a angeordnet.

Die Wechselhandwerkzeugakkueinheit 10a kann zum Beladen im an der Handwerkzeugmaschine 14 montierten Zustand im Wesentlichen senkrecht zur Bearbeitungsrichtung 32 der Handwerkzeugmaschine 14, im Wesentlichen in axialer Richtung des Handgriffs der Handwerkzeugmaschine 14, mit ihrem Bodenbereich voraus in einen Aufnahmebereich 34 der Ladevorrichtung 24 eingesteckt werden (Figuren 1 bis 3). Die Wechselhandwerkzeugakkueinheit 10a kann jedoch auch in demontiertem Zustand ohne die Handwerkzeugmaschine 14 zum Beladen in den Aufnahmebereich 34 entsprechend eingesteckt werden. In Figur 2 ist eine mit der Wechselhandwerkzeugakkueinheit 10a baugleiche Wechselhandwerkzeugakkueinheit 10b dargestellt, die ohne Handwerkzeugmaschine 14 in den Aufnahmebereich 34 eingesteckt ist. Zur Darstellung, dass die Wechselhandwerkzeugakkueinheit 10b auch im montierten Zustand an der Handwerkzeugmaschine 14 direkt über die Kopplungseinheit 12b beladen werden könnte, ist in Figur 2 die Handwerkzeugmaschine 14 schematisch angedeutet. Bei den beiden Wechselhandwerkzeugakkueinheiten 10a, 10b wurden die gleichen Bezugszeichen verwendet, wobei jeweils zur Unterscheidung nur die Buchstaben "a" und "b" hinzugefügt wurden.

Die Kopplungseinheit 12a ist während des Betriebs der Handwerkzeugmaschine 14 durch ein von einem Schieber gebildetes, bewegbar gelagertes Abdeckmittel 20b abgedeckt, das beim Einstecken der Wechselhandwerkzeugakkueinheit 10b in den Aufnahmebereich 34 der Ladevorrichtung 24 an einen nicht näher dargestellten Anschlag der Ladevorrichtung 24 zur Anlage kommt, und durch die Einsteckbewegung der Wechselhandwerkzeugakkueinheit 10b selbsttätig bzw. automatisch in seine Freigabestellung in Richtung Handwerkzeugmaschine 14, gegen ein Federelement 46b verschoben wird, so dass die Kopplungseinheit 12b mit einer korrespondierenden Kopplungseinheit 26 der Ladevorrichtung 24 in Kontakt kommen kann. Ist die Wechselhandwerkzeugakkueinheit 10b gemeinsam mit der Handwerkzeugmaschine 14 in den Aufnahmebereich 34 eingesteckt, ist der Handgriff der Handwerkzeugmaschine 14 frei zugänglich, so dass die Wechselhandwerkzeugakkueinheit 10b komfortabel wieder aus der Ladevorrichtung 24 gezogen werden kann, indem die Handwerkzeugmaschine 14 an ihrem Handgriff gehalten, im Wesentlichen in axialer Richtung ihres Handgriffs gemeinsam mit der Wechselhandwerkzeugakkueinheit 10b aus dem Aufnahmebereich 34 gezogen wird. Ist die Wechselhandwerkzeugakkueinheit 10b ohne Handwerkzeugmaschine 14 in den Aufnahmebereich 34 eingesteckt, kann diese entweder an ihrem über die Ladevorrichtung 24 überstehenden Gehäuse oder vorteilhaft an einem über das Gehäuse überstehenden Kontaktstecker 42b gegriffen und aus dem Aufnahmebereich 34 gezogen werden.

Beim Herausziehen wird das Abdeckmittel 20b durch das Federelement 46b wieder in seine Abdeckstellung nach unten in Richtung Bodenbereich der Wechselhandwerkzeugakkueinheit 10b verschoben. Das Abdeckmittel 20b ist sowohl in seiner Abdeckstellung als auch in seiner Freigabestellung verliersicher an der Wechselhandwerkzeugakkueinheit 10b gehalten.

Zusätzlich oder alternativ zu den Kopplungseinheiten 12a, 12b könnten die Wechselhandwerkzeugakkueinheiten 10a, 10b auch jeweils eine dauerhaft verdeckte, beispielsweise unter dem Gehäuse der Wechselhandwerkzeugakkueinheiten 10a, 10b angeordnete Kopplungseinheit 50a, 50b aufweisen, die zur berührungslosen Energieübertragung vorgesehen und in den Figuren 1 und 2 nur gestrichelt angedeutet sind.

### Bezugszeichen

- 10: Wechselhandwerkzeug- akkueinheit
- 12: Kopplungseinheit
- 14: Handwerkzeugmaschine
- 16: Kopplungseinheit
- 18: Werkzeugaufnahmebereich
- 20: Abdeckmittel
- 22: Abdeckmittel
- 24: Ladevorrichtung
- 26: Kopplungseinheit
- 28: Kopplungseinheit
- 30: Aufnahmebereich
- 32: Bearbeitungsrichtung
- 34: Aufnahmebereich
- 36: Federelement
- 38: Aufnahmebereich
- 40: Werkzeug
- 42: Kontaktstecker
- 44: Aufnahmebereich
- 46: Federelement
- 48: Kopplungseinheit
- 50: Kopplungseinheit

## Patentansprüche

1. Wechselhandwerkzeugakkueinheit (10), welche auswechselbar an einer Handwerkzeugmaschine (14) montierbar ist, mit einer Kopplungseinheit (12, 50) zum Beladen derselben, wobei die Kopplungseinheit (12, 50) zum Beladen der Wechselhandwerkzeugakkueinheit (10) im montierten Zustand an einer Handwerkzeugmaschine (14) vorgesehen ist, **gekennzeichnet durch** ein Abdeckmittel (20, 22), das zur Abdeckung der Kopplungseinheit (12, 50) vorgesehen ist.

2. Wechselhandwerkzeugakkueinheit (10) nach Anspruch 1, **dadurch gekennzeichnet, dass** das Abdeckmittel (20) bewegbar gelagert ist.

3. Wechselhandwerkzeugakkueinheit (10) nach Anspruch 1 oder 2, **dadurch gekennzeichnet, dass** das Abdeckmittel (20) sowohl in seiner Abdeckstellung als auch in seiner Freigabestellung verliersicher gehalten ist.

4. Wechselhandwerkzeugakkueinheit (10) nach Anspruch 2 oder 3, **dadurch gekennzeichnet, dass** das Abdeckmittel (20) zur selbsttätigen Bewegung in seine Freigabestellung bei einem Ankoppelvorgang an eine Ladevorrichtung (24) vorgesehen ist.

5. Wechselhandwerkzeugakkueinheit (10) nach einem der vorhergehenden Ansprüche, **dadurch gekennzeichnet, dass** die Kopplungseinheit (50) zur berührungslosen Energieübertragung vorgesehen ist.

6. Handwerkzeugmaschine mit einer Wechselhandwerkzeugakkueinheit (10) nach einem der vorhergehenden Ansprüche.

7. Ladevorrichtung (24) mit wenigstens einer Kopplungseinheit (26), die zur Korrespondenz mit einer Kopplungseinheit (12) einer Wechselhandwerkzeugakkueinheit (10) nach einem der Ansprüche 1 bis 4 vorgesehen ist.

8. Ladevorrichtung (24) nach Anspruch 7, **gekennzeichnet durch** die Ausbildung als Ständer für eine Handwerkzeugmaschine (14).

9. Ladevorrichtung (24) nach Anspruch 7 oder 8, **gekennzeichnet durch** zumindest einen Aufnahmebereich (34) für eine Wechselhandwerkzeugakkueinheit (10).

## Claims

1. Removable hand tool battery unit (10) which can be interchangeably mounted on a powered hand tool (14), comprising a coupling unit (12, 50) for charging the same, the coupling unit (12, 50) being provided for charging the removable hand tool battery unit (10) in the mounted state on a powered hand tool (14), **characterized by** a covering means (20, 22) which is provided for covering the coupling unit (12, 50).

2. Removable hand tool battery unit (10) according to Claim 1, **characterized in that** the covering means (20) is movably mounted.

3. Removable hand tool battery unit (10) according to Claim 1 or 2, **characterized in that** the covering means (20) is captively held in both its covering position and its release position.

4. Removable hand tool battery unit (10) according to Claim 2 or 3, **characterized in that** the covering means (20) is provided for automatic movement into its release position during an operation for coupling to a charging device (24).

5. Removable hand tool battery unit (10) according to one of the preceding claims, **characterized in that** the coupling unit (50) is provided for non-contact power transmission.

6. Powered hand tool having a removable hand tool battery unit (10) according to one of the preceding claims.

7. Charging device (24) having at least one coupling unit (26) which is provided for correspondence with a coupling unit (12) of a removable hand tool battery unit (10) according to one of Claims 1 to 4.

8. Charging device (24) according to Claim 7, **characterized by** a design as a stand for a powered hand tool (14).

9. Charging device (24) according to Claim 7 or 8, **characterized by** at least one accommodating region (34) for a removable hand tool battery unit (10).

## Revendications

1. Unité de batterie amovible d'outil portatif (10), qui peut être montée de manière amovible sur une machine-outil manuelle (14), comprenant une unité d'accouplement (12, 50) pour la charger, l'unité d'accouplement (12, 50) pour charger l'unité de batterie amovible d'outil portatif (10) étant prévue dans l'état monté sur une machine-outil manuelle (14), **caractérisée par** un moyen de recouvrement (20, 22) qui est prévu pour recouvrir l'unité d'accouplement (12, 50).

2. Unité de batterie amovible d'outil portatif (10) selon la revendication 1, **caractérisée en ce que** le moyen de recouvrement (20) est monté de manière déplaçable.

3. Unité de batterie amovible d'outil portatif (10) selon la revendication 1 ou 2, **caractérisée en ce que** le moyen de recouvrement (20) est maintenu à la fois dans sa position de recouvrement et dans sa position de libération de manière imperdable.

4. Unité de batterie amovible d'outil portatif (10) selon la revendication 2 ou 3, **caractérisée en ce que** le moyen de recouvrement (20) est prévu pour se déplacer automatiquement dans sa position de libération lors d'une opération d'accouplement à un dispositif de charge (24).

5. Unité de batterie amovible d'outil portatif (10) selon l'une quelconque des revendications précédentes, **caractérisée en ce que** l'unité d'accouplement (50) est prévue pour assurer un transfert d'énergie sans contact.

6. Machine-outil manuelle comprenant une unité de batterie amovible d'outil portatif (10) selon l'une quelconque des revendications précédentes.

7. Dispositif de charge (24) comprenant au moins une unité d'accouplement (26), qui est prévue pour correspondre avec une unité d'accouplement (12) d'une unité de batterie amovible d'outil portatif (10) selon l'une quelconque des revendications 1 à 4.

8. Dispositif de charge (24) selon la revendication 7, **caractérisé en ce qu'**il est réalisé comme support pour une machine-outil manuelle (14).

9. Dispositif de charge (24) selon la revendication 7 ou 8, **caractérisé par** au moins une région de réception (34) pour une unité de batterie amovible d'outil portatif (10).
